# EUROPÄISCHE PATENTSCHRIFT

(11) **EP 0 266 361 B1**
(45) Veröffentlichungstag und Bekanntmachung des Hinweises auf die Patenterteilung: **18.12.1991**
(21) Anmeldenummer: 87900646.8
(22) Anmeldetag: 14.01.1987
(51) Int. Cl.: F02M 53/06, F02M 57/00, F23Q 7/00

(54) **VERFAHREN ZUM HERSTELLEN EINER EINRICHTUNG ZUM EINSPRITZEN VON KRAFTSTOFF IN EINEN BRENNRAUM EINER KRAFTMASCHINE**
METHOD OF PRODUCING A DEVICE FOR INJECTING FUEL INTO THE COMBUSTION CHAMBER OF AN INTERNAL COMBUSTION ENGINE
METHODE DE PRODUCTION D'UN DISPOSITIF D'INJECTION DE CARBURANT DANS LA CHAMBRE DE COMBUSTION D'UN MOTEUR A COMBUSTION

(30) Priorität: 09.05.1986 DE 3615634
(43) Veröffentlichungstag der Anmeldung: 11.05.1988
(73) Patentinhaber: ROBERT BOSCH GMBH, 70442 Stuttgart (DE)
(72) Erfinder: KACZYNSKI, Bernhard, D-7050 Waiblingen (DE); KOMAROFF, Iwan, D-8400 Regensburg (DE)
(86) Internationale Anmeldenummer: DE8700011
(87) Internationale Veröffentlichungsnummer: WO8706977

(56) Entgegenhaltungen:
- EP-A- 102 507
- EP-A- 158 739
- EP-A- 188 743
- EP-A- 188 744
- EP-A- 188 746
- WO-A-87/06978
- DE-A- 3 307 666
- DE-C- 650 676
- FR-A- 1 382 697
- GB-A- 274 560
- GB-A- 2 131 539
- US-A- 1 456 018
- US-A- 2 066 860
- Patent Abstracts of Japan, vol. 7, No. 169(M-231)(1314), see the whole document & JP,A. 5874868 (NISSAN JIDOSHA) 6 May 1983

## Beschreibung

Die Erfindung betrifft ein Verfahren zum Herstellen einer Einrichtung zum Einspritzen von Kraftstoff in einen Brennraum einer Kraftmaschine nach Anspruch 1. Zum Verdampfen des Kraftstoffstrahls haben solche beispielsweise aus der US-A-2 066 860, US-A-1 456 018 und EP-A 0 188 744 bekannte Einrichtungen einen einer Einspritzdüse nachgeschalteten Glühkörper. Diese Glühkörper sind durch Wickeln eines Runddrahtes oder eines schmalen Flachbandes zu einer Wendel in Form einer kegeligen Schraubenlinie hergestellt. Bei diesen einfachen Glühkörpern bedingt aber das Anschließen der Stromzuführungsleiter an den Enden der Wendeln einen hohen Aufwand.

Aufgabe der Erfindung ist es, ein Verfahren der eingangs genannten Art zu schaffen, nach dem kegelige Glühkörper mit ebenen und breiten Kontaktierungsflächen hergestellt werden können. Die Lösung dieser Aufabe wird durch die im Kennzeichen des Anspruchs 1 angegebenen Maßnahmen erreicht.

Das Herstellen von Heizkörpern aus einem ebenen Blechkörper ist zwar aus der DE-B- 650 676 und der der GB-A-274 560 bekannt. Dabei wird der Blechkörper zunächst durch abwechselnd von beiden Seiten quer zu seiner Längserstreckung eingeschnittene, parallele Schlitze unterteilt und danach die entstandenen Abschnitte zu einem räumlichen Zick-Zack-Gebilde auseinandergebogen. In der DE-B-650 676 ist zudem darauf hingewiesen, daß bei schraubenförmig gewickelten Widerstandsbändern eine bessere Ausnutzung der Bandoberfläche stattfindet, es wird aber außer dem Herstellen eines Zick-Zack-Gebildes kein Vorschlag zum Herstellen einer Wendel aus einem flachen Blechkörper angegeben.

Das erfindungsgemäße Verfahren mit den kennzeichnenden Merkmalen des Anspruchs 1 hat den Vorteil, daß mit verhältnismäßig geringem Aufwand wendelförmige Glühkörper mit einer sicheren Kontaktierungs- und Halterungsmöglichkeit hergestellt werden können. Außerdem können als Material für den Glühkörper auch solche Werkstoffe verwendet werden, die nur als Flachmaterial in Form von Blechen und Bändern erhältlich sind. Bei gleich großen Windungszwischenräumen wird das Widerstandsmoment gegenüber Strömungseinflüssen im Vergleich zu Heizwendeln aus Runddraht erhöht

Durch die in den Unteransprüchen enthaltenen Maßnahmen sind vorteilhafte Weiterbildungen des Verfahrens nach dem Anspruch 1 möglich. Die Form des den Glühkörper bildenden Flachbandes läßt sich äußerst exakt einhalten, wenn die spiralförmige Trennlinie durch einen Laserschnitt oder durch Ätzen in den Blechkörper eingearbeitet wird. Eine besonders sichere Kontaktierung des Glühkörpers läßt sich erreichen, wenn gemäß den Verfahrensmerkmalen der Ansprüche 4 und 5 an die Enden des den Glühkörper bildenden Flachbandes je ein geschlossener Kontaktring angeformt wird. Die Kontaktringe können in diesem Fall vorteilhaft gleichzeitig zur Zentrierung und zum Festhalten des Glühkörpers an einem Träger dienen, welcher beispielsweise als eine an der Düsenspannmutter abgestützte, den Glühkörper mit radialem Spiel umgebende Hülse ausgebildet sein kann.

Ein Ausführungsbeispiel der Erfindung ist in der Zeichnung dargestellt und in der nachfolgenden Beschreibung näher erläutert. Die Figur 1 zeigt einen vergrößerten Längsschnitt durch das brennraumseitige Ende einer Einspritzdüse und einen in deren Überwurfmutter integrierten Glüheinsatz, und in Figur 2 ist eine Draufsicht auf den Glühkörper des Glüheinsatzes nach Figur 1 in einem Zwischenstadium der Herstellung dargestellt.

Die Einrichtung hat eine Einspritzdüse mit einem Düsenkörper 10, in welchem wie bekannt ein Ventilsitz gebildet und eine Ventilnadel verschiebbar gelagert ist. Der Düsenkörper 10 und eine den Hub der Ventilnadel begrenzende Zwischenscheibe sind durch eine Überwurfmutter 12 an einem Düsenhalter festgespannt, in welchem u.a. eine die Ventilnadel gegen den Ventilsitz pressende Schließfeder untergebracht ist. Am brennraumseitigen Stirnende ist der Düsenkörper 10 mit einem konischen Wandabschnitt 14 versehen, welcher in eine ebene Stirnwand 16 übergeht.

Die Überwurfmutter 12 ist brennraumseitig über den Düsenhalter 10 hinaus verlängert und stromab von dessen Stirnwand 16 mit einer inneren Stützschulter 18 versehen, an welcher ein als Ganzes mit der Bezugszahl 20 bezeichneter Glüheinsatz anliegt. Dieser hat als zentrales Bauelement einen als Wendel ausgeführten Glühkörper 22, der einen Durchgang 24 für die Spritzstrahlen 26 bildet. Der Glühkörper 22 ist so bemessen, daß die Spritzstrahlen den Glühkörper nicht benetzen, jedoch eine Injektorwirkung hervorrufen, durch welche Luft aus dem Brennraun in das Innere des Glühkörpers 22 und die Randzonen der den Glühkörper durchsetzenden Spritzstrahlen eingesaugt wird.

Der Glühkörper 22 ist von einer metallischen Hülse 30 umgeben, die einen Flansch 32 hat, der auf der Stützschulter 18 der Überwurfmutter 12 aufliegt. Am brennraumseitigen Ende ist die Hülse 30 mit einem nach innen gerichteten Ringbund 34 versehen, an welchem die brennraumseitige Endwindung 35 des Glühkörpers 22 zentriert abgestützt und z.B. angelötet ist. Stromab der Stützschulter 18 weist die Überwurfmutter 12 einen erweiterten Bohrungsabschnitt 36 in einem Ringkragen 38 auf, der das brennraumseitige Stirnende der Hülse 30 und des Glükörpers 22 schützend umgibt. Zwischen dem Flansch 32 und dem Ringbund 34 ist die Hülse 30 mit mehreren gleichmäßig verteilten Bohrungen 40 in der Mantelwand versehen, die in den erweiterten Bohrungsabschnitt 36 der Überwurfmutter 12 einmünden.

Auf der Hülse 30 liegen übereinandergefügt ein erster ringförmiger Isolierkörper 44, eine metallische Kontaktringscheibe 46, ein zweiter ringförmiger Isolierkörper 48 und eine metallische Stützscheibe 50 auf. Diese Teile sind miteinander und mit der Hülse 30 fest verbunden, z.B. durch Löten, und ohne weitere Hilfsmittel allein durch entsprechende Ausbildung eines Fügewerkzeugs beim Verbinden gegeneinander zentriert. Das stromauf liegende Ende des Glühkörpers 22 ist an einer inneren Ringzone 52 der Kontaktringscheibe 46 angelötet, die mit mehreren gleichmäßig verteilten Durchbrüchen 54 im mittleren Ringbereich versehen ist. Am äußeren Ringrand ist die Kontaktringscheibe 46 mit drei um 120° zweinander versetzten, hochgestellten Kontaktfahnen 56 versehen, die mit einer Stromzuführungshülse 58 leitend verbunden sind, welche sich isoliert durch den Ringspalt zwischen Disenkörper 10 und Überwurfmutter 12 hindurch bis zu einer höherliegenden Anschlußstelle einer äußeren Zuleitung erstreckt.

Zwischen der Stützscheibe 50 und dem Düsenkörper 10 ist ein metallischer Wärmeschutzring 60 verformt eingespannt, der mit einem inneren Ringrand 62 gegen die Stirnwand 16 des Düsenkörpers 10 drückt. Ein axial zum inneren Ringrand 62 versetzter mittlerer Ringbereich 64 des Wärmeschutzringes 60 liegt an der Stützscheibe 50 und ein äußerer Ringrand 66 am konischen Wandabschnitt 14 des Düsenkörpers 10 an. Dadurch ist der Wärmeschutzring 60 am Düsenkörpers 10 zentriert und der Durchgang 24 gegen die den Wärmeschutzring 60 umgebende Kammer 68 einwandfrei abgedichtet.

Zwischen der Hülse 30 und dem Glühkörper 22 ist ein Ringraum 70 gebildet, der über die Bohrungen 40 in der Hülse 30 und den erweiterten Bohrungsabschnitt 36 der Überwurfmutter 12 mit dem brennraum verbunden ist. Über den beschriebenen Strömungsweg und die Windungszwischenräume des Glühkörpers 22 saugen die Spritzstrahlen 26 durch Injektorwirkung Luft aus dem Brennraum an, welche, am Glühkörper (22) erhitzt, in die Randzonen der Spritzstrahlen gelangt und dort ein leicht entflammbares Kraftstoff-Luftgemisch bildet. Durch die der Strahlform gut angepaßte Ausbildung des Glühkörpers 22 wird die Injektorwirkung der Spritzstrahlen 26 verbessert. Durch die Querschnittserweiterung des Ringraumes 70 zur Einspritzdüse hin wird der Lufteintritt in die Spritzstrahlen über die gesamte Länge des Glühkörpers 22 vergleichmäßigt und die Isolierkörper 44, 48 bzw. deren Werbindungsstellen mit den anliegenden metallischen Teilen thermisch entlastet. Durch die konische Ausbildung wird auch das dynamische Verhalten der Glühwendel verbessert und die Bruchgefahr vermindert.

Die aus den Teilen 22, 30 und 44 bis 50 gebildete vorgefertigte Baueinheit wird von der stromauf liegenden Seite der Überwurfmutter 12 her in diese eingesetzt und bis zur Anlage an der Stützschulter 18 vorgeschoben. Danach kann die Hülse 30 an geeigneter Stelle mit der Überwurfmutter 12 verklebt oder verlötet bzw. verschweißt werden. Die Montage der Einspritzdüse erfolgt hiernach zweckmäßig so, daß der Düsenhalter, die Zwischenscheibe und der Düsenkörper 10 umgekehrt aufeinandergesetzt, der Wärmeschutzring 60 auf den Düsenkörper 10 aufgelegt und danach die Überwurfmutter 12 samt Glüheinsatz 20 auf die Teile aufgestülpt und auf den Düsenhalter aufgeschraubt wird, wobei der sich verspannende Wärmeschutzring 60 am Düsenhalter 10 zentriert gehalten wird.

Der Glühkörper 22 ist aus einem Flachband 72 (Figur 2) gewickelt, so daß die einzelnen Windungen einen rechteckigen Querschnitt haben. Das Flachband 72 ist in Form einer Spirale aus einem ebenen Blechkörper herausgetrennt und danach in Achsrichtung des Glühkörpers 22 zur konischen Wendel auseinandergezogen. Das Heraustrennen der Spirale aus dem ebenen Blechkörper kann beispielsweise durch Ätzen oder auch, wie in Figur 2 gezeigt, durch Laserschnitt erfolgen. Gemäß Figur 2 ist das ebene Ausgangsteil ein Blechband 74, aus dem das spiralförmige Flachband 72 durch eine Schnittlinie 76 herausgetrennt ist, die bei 78 beginnt und bei 80 endet. Zusätzlich zur Schnittlinie 76 ist eine innere kreisförmige Schnittlinie 82 und eine äußere kreisförmige Schnittlinie 84 vorgesehen, mit welcher die Spirale aus dem Blechband 74 herausgetrennt ist.

Durch die beiden Schnittlinien 82 und 84 erhält der Glühkörper 22 an seinen Enden einen inneren geschlossenen Kontaktring 86 und einen äußeren geschlossenen Kontaktring 88, mit welchen der Glühkörper 22 an der Kontaktringscheibe 46 und der Hülse 30 kontaktiert ist. Durch die beschriebene Ausbildung des Glühkörpers 22 ergeben sich zwischen den zu kontaktierenden Teilen ebene Auflageflächen, die sich zudem über einen ganzen Kreisumfang hinweg erstrecken und daher eine vorzügliche Kontaktierung und Befestigung ermöglichen.

## Patentansprüche

1. Verfahren zum Herstellen einer Einrichtung zum Einspritzen von Kraftstoff in einen Brennraum einer Kraftmaschine, mit einer Einspritzdüse (10) und einem der Spritzöffnung der Einspritzdüse nachgeschalteten als konische Wendel ausgebildeten Glühkörper (22), der von einem Ringraum (70) umgeben ist, der mit dem Brennraum in Verbindung steht und von welchem Kanäle (40) in den Weg der Spritzstrahlen (26) führen, über welche die Spritzstrahlen durch Injektorwirkung Luft aus dem Brennraum ansaugen, dadurch gekennzeichnet, daß in einem ebenen Blechkörper (74) eine spiralförmige Trennlinie (76) eingearbeitet wird und danach das zwischen den einzelnen Abschnitten der Trennlinie (76) verbleibende spiralformige Flachband (72) senkrecht zur Spiralebene zu einer konischen Wendel auseinandergezogen wird, und daß das spiralförmige Flachband (72), mit dem zur Einspritzdüse (10) hin stetig verkleinernden Außendurchmesser und einen Durchgang für die Spritzstrahlen (26) bildend, auf die den Ringraum (70) angebenden Teile aufgestülpt wird.

2. Verfahren nach Anspruch 1, dadurch gekennzeichnet, daß die spiralförmige Trennlinie (76) durch einen Laserschnitt in den Blechkörper (74) eingearbeitet wird.

3. Verfahren nach Anspruch 1, dadurch gekennzeichnet, daß die spiralförmige Trennlinie (76) durch Ätzen in den Blechkörper (74) eingearbeitet wird.

4. Verfahren nach einem der vorhergehenden Ansprüche, dadurch gekennzeichnet, daß das zwischen den einzelnen beschnitten der Trennlinie (76) verbleibende spiralförmige Flachband (72) durch eine die spiralförmige Trennlinie (76) umgebende kreisförmige Trennlinie (84) vom Blechkörper (74) abgetrennt und dadurch mit einem ringförmigen, der Kontaktgabe dienenden äußeren Flachbandabschnitt (88) versehen wird.

5. Verfahren nach einem der vorhergehenden Ansprüche, dadurch gekennzeichnet, daß der innere Anfang des spiralförmigen Flachbandes (72) durch eine innere, kreisförmige Trennlinie (82) im Blechkörper (74) mit einem ringförmigen, der Kontaktgabe dienenden inneren Flachbandabschnitt (86) verbunden wird.

## Claims

1. Method for producing a device for injection fuel into a combustion chamber of an engine, with an injection nozzle (10) and an incandescent body (22) which is placed downstream of the injection opening of the injection nozzle, is designed as a conical coil and is surrounded by an annular space (70) which is connected to the combustion chamber and from which there lead into the path of the injection sprays (26) channels (40) via which the injection sprays suck in air from the combustion chamber by virtue of an injector effect, characterised in that a spiral parting line (76) is cut into a flat sheet metal body (74) and the spiral flat strip (72) remaining between the individual sections of the parting line (76) is then pulled apart perpendicularly to the plane of the spiral to form a conical coil, and in that the spiral flat strip, (72) with the outside diameter towards decreasing continuously the injection nozzle (10) and forming a passageway for the injection sprays (26), is placed on the parts surrounding the annular space (70).

2. Method according to Claim 1, characterised in that the spiral parting line (76) is cut into the sheet metal body (74) by a laser cut.

3. Method according to Claim 1, characterised in that spiral parting line (76) is cut into the sheet metal body (74) by etching.

4. Method according to one of the preceding claims, characterised in that the spiral flat strip (72) remaining between the individual sections of the parting line (76) is cut off from the sheet metal body (74) by means of a circular parting line (84) surrounding the spiral parting line (76) and thereby provided with an annular outer flat-strip portion (88) serving for contact making.

5. Method according to one of the preceding claims, characterised in that the inner start of the spiral flat strip (72) is connected by an inner, circular parting line (82) in the sheet metal body (74) to an annular inner flat-strip portion (86) serving for contact making.

## Revendications

1. Procédé de production d'un dispositif d'injection de carburant dans une chambre de combustion d'un moteur à combustion interne, avec une buse d'injection (10) et un corps d'injection (22) formé en hélice conique placée après la buse d'injection de l'orifice d'injection, qu'entoure une chambre annulaire (70), qui est en relation avec la chambre de combustion et dont les canaux (40) débouchent sur le chemin des jets d'injection (26), par lesquels les jets d'injection par effet d'injection aspirent l'air de la chambre de combustion, procédé caractérisé en ce que dans un corps de tôle (74) plan on réalise une ligne de séparation (76) en forme de spirale et ensuite on étire le ruban (72) en forme de spirale, restant entre les découpes individuelles de la ligne de séparation (76), pour former une hélice conique et en ce qu'on borde le ruban plat (72) en forme de spirale avec le diamètre externe allant en diminuant constamment vers la buse d'injection (10) et en formant un passage pour les jets injectés (26), sur les pièces entourant l'espace annulaire (70).

2. Procédé selon la revendication 1, caractérisé en ce qu'on réalise la ligne de séparation en forme de spirale (76) par une découpe au laser dans le corps de tôle (74).

3. Procédé selon la revendication 1, caractérisé en ce qu'on réalise la ligne de séparation (76) en forme de spirale par attaque chimique dans le corps de tôle (74).

4. Procédé selon l'une des revendications précédentes, caractérisé en ce qu'on sépare du corps de tôle (74) le ruban plat (72) en forme de spirale, restant entre chaque partie de la ligne de séparation (76), par une ligne de séparation (84) circulaire entourant la ligne de séparation en forme de spirale (76) et ainsi on fournit une partie de ruban plane (88) extérieure annulaire assurant le contact.

5. Procédé selon l'une des revendications précédentes, caractérisé en ce qu'on relie le début interne du ruban plat (72) en forme de spirale par une ligne de séparation interne circulaire (82) dans le corps de tôle (74) à une partie de ruban plat (86) in terne annulaire servant à fournir le contact.
